# EUROPÄISCHE PATENTSCHRIFT

(11) **EP 0 727 638 B1**
(45) Veröffentlichungstag und Bekanntmachung des Hinweises auf die Patenterteilung: **11.07.2001**
(21) Anmeldenummer: 96102303.3
(22) Anmeldetag: 16.02.1996
(51) Int. Cl.: F41G 7/22

(54) **Verfahren und Vorrichtung zur Bekämpfung verdeckt operierender Hubschrauber**
Method and apparatus for fighting against helicopters operating under cover
Procédé et dispositif pour combattre des hélicopters opérant à couvert

(30) Priorität: 20.02.1995 DE 19505791
(43) Veröffentlichungstag der Anmeldung: 21.08.1996
(73) Patentinhaber: LFK Lenkflugkörpersysteme GmbH, 81663 München (DE)
(72) Erfinder: Harraeus, Egbert, D-85579 Neubiberg (DE); Obkircher, Bernt, Dr., 88263 Horgenzell (DE)
(74) Vertreter: Hummel, Adam

(56) Entgegenhaltungen:
- DE-A- 2 831 825
- DE-A- 3 334 758
- DE-A- 3 734 758
- DE-C- 3 733 681
- DE-C- 3 837 842
- FR-A- 2 537 263
- FR-A- 2 686 706

## Beschreibung

Die Erfindung bezieht sich auf ein Verfahren und eine Vorrichtung, mit deren Hilfe verdeckt operierende, kurzeitig auftauchende und anschließend wieder die Deckung nutzende gegnerische Hubschrauber auch nach dem Verlust der Sichtverbindung unter Verwendung eines selektiv auf Hubschrauber-Typenerkennung entwickelten elektro-optischen Suchkopfes wirksam bekämpft werden können.

Solche Vorrichtungen sind in unterschiedlichen Ausführungsformen bekannt. Als Beispiel hierfür kann die Patentschrift DE 37 33 681 C1 genannt werden. Bei der bekannten Vorrichtung wird zur Hubschrauberdetektion ein sog. Infrarot-Suchkopf verwendet. Der Suchkopf besteht im wesentlichen aus einer Eintrittsoptik in deren Brennebene infrarot-empfindliche Detektorelemente in einer Rechtecksmatrix angeordnet sind. Jedes Detektorelement kann individuell ausgelesen, das daraus resultierende Signal nach Amplitude und Frequenzverhalten untersucht werden.

Die Beobachtungsachse des Suchkopfes ist vertikal nach unten ausgerichtet, wobei davon ausgegangen werden kann, daß gegnerische Hubschrauber, Geländeabschattungen nutzend, sich in Bodennähe bewegen. Der Suchkopf ist so ausgestaltet, daß er aufgrund seiner Bildfeldauslegung und seiner Höhe über Grund Hubschrauber anhand ihrer durch die Rotorblattbewegung charakteristisch modulierten Eigenstrahlung in einem definierten Suchgebiet zuverlässig erkennen können soll.

Die Auslegung des Suchkopfes auf die vertikale Beobachtungsrichtung schränkt die operationelle Leistungsfähigkeit eines mit diesem Sensor ausgestatteten Abwehrflugkörpers erheblich ein, insbesondere wenn dieser "schulterverschießbar" sein muß. Kriterien für die Schulterverschießbarkeit sind geringes Gewicht (typisch 12 kg), einfache Handhabung, hohe Zuverlässigkeit und ein günstiges Kosten/Nutzenverhältnis.

In Verbindung mit einem Flugkörper kann dieser vertikal nach unten ausgerichtete Sensors wie folgt eingesetzt werden. Der beobachtende Schütze entdeckt einen gegnerischen Hubschrauber. Er schätzt die Entfernung zum Ziel und gibt diesen Wert in die Startvorrichtung des Flugkörpers ein. Da das Sensorbildfeld begrenzt ist, hängt von der Zuverlässigkeit dieser Schätzung der Erfolg der Bekämpfungsmaßnahme entscheidend ab. Ferner muß sichergestellt sein, daß sich die durch die Schätzwerte vorgegebenen Suchbereiche überlappen. Der Flugkörper wird gestartet. Entsprechend der Entfernungsdaten und des vorgegebenen Sensorbildfeldes bewegt sich der Flugkörper auf einer vorgegebenen Flugbahn um dann auf einer Höhe von typischerweise 800 - 1200 m durch einen Heckfallschirm abgebremst zu werden. Die Flugkörperlängsachse ist nach Abschluß des Bremsvorganges vertikal orientiert, der Zielsuchkopf blickt nach unten, die Suchphase beginnt. Die Fallgeschwindigkeit muß durch den Fallschirm der Leistungsfähigkeit des Signalauswerteverfahrens angepaßt werden. Ist das Ziel erfaßt, wird der Fallschirm abgetrennt. Der verbliebene Teil des Flugkörpers, der den Gefechtkopf beinhaltet, muß nunmehr, ausgehend von der geringen Fallgeschwindigkeit, soweit beschleunigt werden, daß das Ziel selbst bei maximaler Fluchtgeschwindigkeit zuverlässig bekämpft werden kann.

Die Nachteile der bekannten Einrichtung hinsichtlich der Wirksamkeit eines Waffensystems sind offenkundig:
- Falsche Entfernungsschätzung führt zu Fehlschuß, was nur durch einen zusätzlich eingesetzten Laserentfernungsmesser vermeidbar wäre.
- Die Suchphase erfolgt bei geringer Flugkörpergeschwindigkeit. In der daraus resultierenden Zeit kann das Ziel eine zusätzliche Distanz zurücklegen, deren Überwindung erhöhte Anforderungen an die Zielverfolgungsgeschwindigkeit des Flugkörpers stellt.
- Aufgrund der ungünstigen Energiebilanz durch zusätzliche Brems- und Beschleunigungsmanöver erhöhter Treibstoffbedarf, und daraus resultierend Gewichtszunahme, ungünstiges Kosten-/Nutzenverhältnis.
- Der Fallschirm erhöht Komplexität des Flugkörpers und damit dessen Ausfallquote, sowie die Herstellungskosten.
- Ohne eine zusätzliche Vorrichtung zur elektronischen oder mechanischen Bildstabilisierung im Suchkopf können die Pendelbewegungen am Fallschirm während der Suchphase nicht ausgeglichen werden, so daß die Frequenz der Hubschrauberstrahlung in der Realität - so wie in DE 37 33 681 C1 angegeben - gar nicht erkannt werden kann.

Der Erfindung liegt die Aufgabe zugrunde, ein bedienerfreundliches, wirksames Verfahren und eine Einrichtung zur Realisierung desselben aufzuzeigen, mit dem die zuverlässige Erkennung und Bekämpfung insbesondere von verdeckt operierenden Hubschraubern, d. h. ohne Sichtverbindung des Schützen zum Ziel, ohne Entfernungsmessung, bei niedrigem Flugkörpergewicht gewährleistet ist, wobei wesentlich ist, daß die Zielsuche auch bei einem Flugprofil in einer Ebene parallel oder unter einem geringen Neigungswinkel zum Gelände erfolgen kann.

Diese Aufgabe wird durch die im Anspruch 1 aufgezeigten Maßnahmen gelöst. In den Unteransprüchen sind Ausgestaltungen und Weiterbildungen angegeben und in der nachfolgenden Beschreibung wird wird anhand eines Bekämpfungsszenarios ein Ausführungsbeispiel erläutert und in den Figuren der Zeichnung, die auch als Ergänzung der Beschreibung anzusehen sind, skizziert.

Die Erfindung wird nachfolgend anhand der Figuren Fig. 1 bis Fig. 3 erläutert. Es zeigen
- Fig. 1: in schematischer Darstellung die operationelle Aufgabe gemäß der Erfindung,
- Fig. 2: in schematischer Darstellung die Suchphase gemäß der Erfindung, und
- Fig. 3: in schematischer Darstellung die Zielverfolgungsphase gemäß der Erfindung.

In Fig. 1 ist die operationelle Aufgabe schematisch dargestellt. Ein am Startpunkt positionierter Schütze geht aufgrund vorangegangener Beobachtungen davon aus, daß sich ein gegnerisches Zielobjekt hinter einem Baum in Deckung befindet. Damit besteht zwischen ihm und dem Ziel keine direkte Sichtverbindung. Die hier nicht näher dargestellte Schulter-Startvorrichtung wird ungefähr zum Ziel ausgerichtet, der Flugkörper startet unter einem Elevationswinkel von typischerweise 70°. Auf einer Höhe von typischerweise 800m schwenkt der Flugkörper in eine Flugbahn ein, die ungefähr parallel zum Gelände verläuft.

Nunmehr beginnt die Suchphase, deren Details aus Fig. 2 ersichtlich werden. Die Bildfeldachse wird aufgrund der Winkelstellung des stationären Keiles K und des Drehkeiles DK unter einem Winkel von typischerweise 45° nach unten ausgerichtet. Durch die Wahl der Detektormatrix DM(z. B. InSb-Detektormatrix mit 256^{*}256 Einzeldetektoren) und der Auslegung des Linsensystems LS wird bei einer Flughöhe von 800 m auf der Erdoberfläch typischerweise ein Suchstreifen der Breite (senkrecht zur Flugrichtung) von bis zu 1200 m ausgebildet.

Wird ein Ziel aufgrund seiner durch die Rortorblattbewegungen in eindeutiger Weise modulierten Infrarot-Eigenstrahlung entdeckt, so nähert sich der Flugkörper, wie in Fig. 3 angedeutet, dem Ziel nach dem Lenkgesetz der Proportionalnavigation. Gleichzeitig dreht sich der Drehkeil um 180° um die Flugkörper-Längsachse, so daß die Bildfeldachse nunmehr kollinear zur Flugkörperachse orientiert ist. Damit beginnt die Zielverfolgungsphase.

Neben der Zielsuche und eindeutigen Zielerkennung dient die Signalauswertung SAW der Spurbildung. Dadurch verbessert sich die Prädiktion der Zielbewegung und die Treffergenauigkeit. Desweiteren werden die Meßwerte eines Lagesensors (Roll-, Nick- und Gierbewegungen) in der Signalauswertung zur Bildstabilisierung verwendet. Dabei werden die Dreh- und Längsbewegungen des Flugkörpers durch Sensoren quantitativ erfaßt werden und mittels geeigneter Algorithmen das Sehfeld am Boden auf elektronischem Wege so stabilisiert, daß die Frequenzerkennung der Hubschrauber innerhalb von Rasterelementen eines am Boden ruhenden Laserkoordinatensystems erfolgt.

## Patentansprüche

1. Verfahren zum lückenlosen Erfassen, Identifizieren und zuverlässigen Bekämpfen verdeckt operierender Hubschrauber mit einem Flugkörper mit integriertem Zielsuchkopf, wobei die durch die Rotorblattbewegung modulierte Eigenstrahlung des Hubschraubers zur Zielerkennung genutzt wird,
**dadurch gekennzeichnet,**
- daß der den Zielsuchkopf beinhaltende Flugkörper während der Suchphase eine zur Erdoberfläche in etwa parallele Flugbahn ausführt,
- daß die Bildfeldachse während der Suchphase mit einem geeigneten Winkel schräg nach unten weist und während der Zielverfolgung kollinear zur Flugkörperachse verläuft,
- daß die Suche typischerweise in einem Streifen von bis zu 1200 m Breite erfolgt,
- daß die Dreh- und Längsbewegungen des Flugkörpers durch Sensoren quantitativ erfaßt werden und
- daß Meßwerte aus den Sensoren nach einer Signalauswertung (SAW) für eine elektronische Bildstabilisierung des Sehfeldes am Boden verwendet werden, so daß aus dem über eine Mindestzeit ruhenden Bild die Erkennung eines Hubschraubers mittels der empfangenen Rotorblattfrequenz erfolgt.

2. Verfahren nach Anspruch 2, **dadurch gekennzeichnet,** daß das Bildfeld des Zielsuchkopfes nach erfolgter Zielerkennung durch kollineare Ausrichtung von Bildfeldachse und Flugkörperachse an das Ziel adaptiert wird.

3. Verfahren nach Anspruch 2, **dadurch gekennzeichnet,** daß die Bildfeldadaption des Infrarot-Zielsuchkopfes beim Übergang von der Suchphase zur Zielverfolgungsphase durch einen optisch wirksamen Drehkeil (DK) erfolgt.

4. Verfahren nach Anspruch 1, **dadurch gekennzeichnet,** daß aus dem zeitlichen Ablauf der Zielbewegung (Spurbildung) in der Endphase der Zielverfolgung der optimale Auftreffbereich des Flugkörpers im Ziel berechnet wird.

## Claims

1. A method of continuously detecting, identifying and reliably combatting helicopters operating under cover by means of a missile with an integral homing head, wherein the characteristic radiation of the helicopter, modulated by the movement of the rotor blades, is used for target recognition,
characterised in that
- the missile comprising the homing head moves along a trajectory substantially parallel to the earth's surface during the search phase,
- in that the image-field axis extends obliquely downwards at a suitable angle during the search phase, and is collinear with the missile axis during target tracking,
- in that the search is typically carried out in a band up to 1200 m in width,
- in that the rotational and longitudinal movements of the missile are quantitatively determined by sensors, and
- in that, after signal evaluation (SE), the data from the sensors is used for electronic image stabilisation of the visual field on the ground so that, by means of the rotor-blade frequency picked up, a helicopter is identified from the image stabilised for a minimum period.

2. A method according to claim 1, characterised in that, after target recognition has taken place, the image field of the homing head is adapted to the target by the collinear alignment of the image-field axis and the missile axis.

3. A method according to claim 2, characterised in that the image field of the infrared homing head is adapted by an optically active rotating wedge (RW) during the transition from the search phase to the target tracking phase.

4. A method according to claim 1, characterised in that the optimum impact range of the missile in the target is calculated from the temporal progress of the target movement (tracing) in the final phase of target tracking.

## Revendications

1. Procédé de détection sans faille, d'identification et de lutte fiable d'hélicoptères opérant sous couvert, à l'aide d'un engin volant ayant une tête de recherche de cible, intégrée, en utilisant pour la reconnaissance de la cible, le rayonnement propre de l'hélicoptère, modulé par le mouvement des pales du rotor,
caractérisé en ce que
- l'engin volant équipé de la tête de recherche de cible, décrit pendant la phase de recherche, une trajectoire sensiblement parallèle à la surface de sol,
- l'axe du champ image pendant la phase de recherche est dirigé de manière inclinée vers le bas suivant un angle approprié et est colinéaire à l'axe de l'engin volant pendant la poursuite de cible,
- la recherche se fait de manière caractéristique suivant une bande allant jusqu'à 1200 m de large,
- les mouvements de rotation et les mouvements longitudinaux de l'engin volant sont saisis de manière quantitative par des capteurs, et
- les valeurs de mesure des capteurs sont utilisées après une exploitation du signal (SAW) pour la stabilisation électronique de l'image du champ de visée au sol pour qu'à partir de l'image immobile pendant une durée minimale, on puisse reconnaître un hélicoptère à l'aide de la fréquence reçue des pales du rotor.

2. Procédé selon la revendication 1,
caractérisé en ce que
le champ de visée de la tête de recherche de cible est adapté après reconnaissance de la cible par un alignement colinéaire de l'axe du champ image et de l'axe de l'éngin volant sur la cible.

3. Procédé selon la revendication 2,
caractérisé en ce que
l'adaptation du champ image de la tête de recherche de cible infrarouge se fait au passage de la phase de recherche à la phase de poursuite de cible à l'aide d'un prisme rotatif (DK) à effet optique.

4. Procédé selon la revendication 1,
caractérisé en ce qu'
à partir du chronogramme du mouvement de la cible (formation de la trace) dans la phase finale de la poursuite de cible, on calcule la plage d'impact optimale de l'engin volant dans la cible.
